# EUROPÄISCHE PATENTSCHRIFT

(11) **EP 0 499 966 B1**
(45) Veröffentlichungstag und Bekanntmachung des Hinweises auf die Patenterteilung: **17.01.1996**
(21) Anmeldenummer: 92102391.7
(22) Anmeldetag: 13.02.1992
(51) Int. Cl.: B65D 30/18, B65D 5/18, B31B 37/60, B31B 3/60

(54) **Verfahren zum kontinuierlichen Herstellen von Umschlägen, Beuteln oder Versandtaschen sowie mit dem Verfahren hergestelltes Produkt**
Method for continuous manufacture of wrappers, or pouches and products manufactured by this method
Procédé pour la fabrication continue d'enveloppes, de poches et de sachets d'envoi ainsi que produit fabriqué d'après le procédé

(30) Priorität: 20.02.1991 DE 4105140
(43) Veröffentlichungstag der Anmeldung: 26.08.1992
(73) Patentinhaber: WINKLER & DÜNNEBIER MASCHINENFABRIK UND EISENGIESSEREI KG, D-56564 Neuwied (DE)
(72) Erfinder: Blümle, Martin, W-5451 Horhausen (DE)
(74) Vertreter: Schieferdecker, Lutz, Dipl.-Ing.

(56) Entgegenhaltungen:
- EP-B- 0 006 037
- DE-A- 3 145 966
- DE-B- 1 008 561
- DE-B- 1 163 129

## Beschreibung

Die Erfindung betrifft ein Verfahren zum kontinuierlichen Herstellen von Umschlägen, Beutein, Versandtaschen oder dergleichen aus bahnförmigem Werkstoff und insbesondere aus Papier mit den Merkmalen des Oberbegriffes des Patentanspruches 1 und sie betrifft ferner ein nach diesem Verfahren hergestelltes Produkt.

Bekannt sind die Grundzüge des hier interessierenden Verfahrens grundsätzlich seit langem, wobei es auch möglich ist, geringfügig voneinander abweichende Produkte unter Zugrundelegung ein und desselben Verfahrens herzustellen. So ist es insbesondere aus der EP-B-0 006 037 bekannt, jeweils einen Klotzboden (Boden mit viereckiger Standfläche) aufweisende Umschläge aus Papier oder aus anderen Werkstoffen sowie mit oder ohne Seitenfalten und mit Seiten- oder Mittelklebung herzustellen, wobei der Umschlag /das Produkt ein Vorderteil mit einer Verschlußklappe und mindestens eine ein Rückenteil bildende Seitenklappe sowie Bodenklappen und Bodenseitenlaschen umfaßt. Bei dem in der EP-B-0 006 037 konkret dargestellten und beschriebenen Produkt handelt es sich um eine zum Einpacken und Transportieren von Gegegenständen dienende Trageschachtel, die aus einer Tasche besteht, welche einen rechtwinkligen bzw. viereckigen Boden und zwei gegenüberliegende Hauptseiten sowie zwei seitliche, zieharmonikaartige Seiten aufweist und an ihrer, dem Boden gegenüberliegenden Seite mit griffartigen Teilen versehen ist. Diese Trageschachtel wird durch Falten und Kleben eines einzigen, aus festem Werkstoff wie Karton bestehenden Teiles hergestellt, und die zum Greifen dienenden Teile beinhalten eine Verschlußklappe, die zu einem einstückigen Zuschnitt gehört.

Ausgehend von diesem Stand der Technik liegt der Erfindung die Aufgabe zugrunde, ein Verfahren anzugeben, mit dessen Hilfe unmittelbar verschiedenartige Umschläge, Beutel oder Versandtaschen auf ein und derselben Maschine hergestellt werden können, wobei dies ferner auf möglichst einfache und wenig störanfällige Weise erfolgen soll.

Zur Lösung dieser Aufgabe sieht die Erfindung vor, daß die Bodenbildungsschritte während einer kontinuierlichen Längsförderung erfolgen und daß der zur Bildung der unteren Bodenklappe dienende Werkstoff bei der Bodenbildung mit einem Zick-Zackfalz entgegen der Transportrichtung zurückversetzt wird, wobei sich Boden-Seitenlaschen im Falle eines Umschlages, eines Beutels oder einer Versandtasche mit Seitenfalten seitlich nach außen legen und sich bei einem Umschlag, einem Beutel oder einer Versandtasche ohne Seitenfalten nach innen umlegen.

Die Verwendung eines Zick-Zackfalzes im Bereich der unteren Bodenklappe bildet in Verbindung mit einer kontinuierlichen Längsförderung die Basis für ein Herstellungsverfahren, das im übrigen in mannigfacher Weise veränderbar ist und somit auch die Herstellung unterschiedlicher Produkte auf ein und derselben Maschine zuläßt. Hierbei versteht es sich allerdings, daß gegebenenfalls auch geringfügige maschinentechnische Anpassungen erforderlich sind. Grundsätzlich eröffnen aber die erfindungsgemäßen Zick-Zackschritte bei der Bodenbildung neue Möglichkeiten für die Herstellung von Umschlägen, Beuteln und Versandtaschen.

Weitere Merkmale der Erfindung gehen aus Unteransprüchen in Verbindung mit der Beschreibung und der Zeichnung hervor.

Die Erfindung wird nachstehend anhand von Ausführungsbeispielen, die in der Zeichnung dargestellt sind, näher beschrieben. Dabei zeigen:
- Fig. 1:: eine Abwicklung eines Zuschnittes eines ersten Produktes;
- Fig. 2:: in größerem Maßstab eine Teilansicht eines geringfügig abgewandelten Produktes mit Blick auf einen umgeklappten Klotzboden;
- Fig. 3:: eine Abwicklung eines Zuschnittes eines weiteren Produktes;
- Fig. 4:: eine Abwicklung eines Zuschnittes eines weiteren Produktes vor dem Vereinzeln;
- Fig. 5:: eine Ansicht des fertigen Produktes gemäß Fig. 4;
- Fig. 6:: eine Abwicklung eines Zuschnittes eines weiteren Produktes vor dem Vereinzeln;
- Fig. 7:: eine Ansicht des fertigen Produktes gemäß Fig. 6;
- Fig. 8:: eine Einzelheit aus dem Bodenbereich von Produkten mit Seitenfalten in größerem Maßstab;
- Fig. 9:: eine Darstellung der sich einstellenden Lage der Bodenseitenlaschen von Produkten mit Seitenfalten während der Zick-Zackfalz-Bildung;
- Fig. 10*) bis Fig. 15:: Darstellungen der Verfahrensschritte und der sich jeweils ergebenden Rohlinge bei Abwandlung des Verfahrens und
- Fig. 16:: eine abgeschnittene, perspektivische Darstellung eines letzten, abgewandelten Produktes.

*) einschließlich Fig. 10a und 15a

Ein Zuschnitt 1 für einen Umschlag, einen Beutel oder eine Versandtasche aus Papier, die nachfolgend nur noch als Produkt bezeichnet werden, umfaßt bei Mittelklebung ein Vorderteil 2 mit einer Verschlußklappe 3 und zwei ein Rückenteil 4 bildende Seitenklappen 5, 6 sowie eine Bodenklappe 7 und jeweils eine rechte und eine linke Bodenklappenhälfte 8 bzw. 9 und jeweils eine rechte und eine linke Bodenseitenlasche 10 bzw. 11. Während der Herstellung bilden die beiden Bodenklappenhälften 8 und 9 gemäß Fig. 10 (Verfahrensschritte I und K) eine innenliegende, untere Bodenklappe 42.

Ferner sind Vorbrüche vorgesehen, und zwar jeweils ein rechter und ein linker Seitenklappen-Längsvorbruch 12 bzw. 13, die sich auch in die Bodenseitenlaschen 10, 11 erstrecken, und ein Quervorbruch 14 für die Verschlußklappe 3 und ein Bodenklappen-Quervorbruch 15, durch den auch die Bodenseitenlaschen 10, 11 begrenzt werden. Ferner sind im Bereich der Bodenseitenlaschen 10, 11 noch Winkelvorbrüche 16 und 17 vorgesehen, die sich von den Seitenklappen-Längsvorbrüchen 12, 13 zu äußeren und inneren Einschnitten 18 bzw. 19 erstrecken, die die Bodenseitenlaschen 10, 11 begrenzen.

Bei einem Zuschnitt 1 für ein Produkt ohne Seitenfalten verjüngen sich die Bodenseitenlaschen 10, 11 vorzugsweise unsymmetrisch zu ihren freien Enden 20 hin. Dabei sind die äußeren Einschnitte 18 im Außenbereich breiter als die inneren Einschnitte 19, d.h. die Bodenseitenlaschen 10, 11 verjüngen sich auf der Seite der Bodenklappenhälften 8, 9 stärker als auf der zur Bodenklappe 7 hingewandten Seite.

Ferner sind die Bodenseitenlaschen 10, 11 gemäß einer bevorzugten Ausführungsform in Richtung der Längsvorbrüche 12, 13 kürzer als die Bodenklappe und kürzer als die Bodenklappenhälften 8, 9. Dadurch wird bei extrem breiten und gleichzeitig verhältnismäßig kurzen Klotzböden 21 gemäß dem in Fig. 2 gezeigten Produkt 22 erreicht, daß sich nirgends im Bereich des Bodens 23 mehr als drei Werkstofflagen überlappen.

Fig. 3 zeigt einen Zuschnitt 31 für ein abgewandeltes Produkt mit Seitenfalten. Der Zuschnitt 31 weist daher alle Einzelmerkmale des Zuschnittes 1 gemäß Fig. 1 auf, wobei für identisch gleiche Teile auch identisch gleiche Bezugszahlen gelten.

Wegen der Seitenfalten weist der Zuschnitt 31 zwischen dem Vorderteil 2 und jeder Seitenklappe 5, 6 noch je zwei die Seitenfalten bildende, streifenförmige Seitenteile 32 und 33 bzw. 34 und 35 auf. Ferner sind nicht nur ein rechter Seitenklappen-Längsvorbruch 12 und ein linker Seitenklappen-Längsvorbruch 13 vorgesehen, sondern zusätzlich auch noch je ein rechter Seitenfalten-Längsvorbruch 36 und ein linker Seitenfalten-Längsvorbruch 37 sowie ein rechter Vorderteil-Längsvorbruch 38 und ein linker Vorderteil-Längsvorbruch 39.

Die Bodenseitenlaschen 10 und 11 sind beim Zuschnitt 31 genauso gestaltet wie beim Zuschnitt 1. Aus herstellungstechnischen Gründen sind die den Bodenseitenlaschen 10, 11 zugewandten Ecken 40 der Bodenklappenhälften 8, 9 gemäß Fig. 1 jedoch nicht nur abgerundet, sondern es befinden sich dort Ausnehmungen 41 gemäß Fig. 3. Dadurch können sich während der Zick-Zack-Bewegung die die untere bzw. die innenliegende Bodenklappe 42 bildenden Bodenklappenhälften 43 und 44 und die Bodenseitenlaschen 10, 11 leichter bzw. problemlos aneinander vorbeibewegen (Fig. 10, Verfahrensschritte J und K).

Zu den beiden Zuschnitten 1 und 31 gehören schließlich noch Klotzbodenvorbrüche 45 und 46 in den Seitenklappen 5, 6, die sich bei dem Zuschnitt 31 für Produkte mit Seitenfalten mindestens bis zu den Seitenfalten-Längsvorbrüchen 36 und 37 erstrecken und vorzugsweise in einem gesonderten Verfahrensschritt eingebracht werden, wie auch aus der Beschreibung des Verfahrens hervorgeht.

Die Figur 4 zeigt einen Zuschnitt 51 vor dem Vereinzeln für ein Produkt 52 gemäß Fig. 5 ohne Seitenfalten, jedoch mit Klotzboden 53 und Seitenklebung.

Die Figur 6 zeigt einen Zuschnitt 61 vor dem Vereinzeln für ein Produkt 62 gemäß Fig. 7 mit Seitenfalten 63, 64 sowie mit Klotzboden 65 und mit Seitenklebung.

Die Zuschnitte 1 und 31 gemäß den Figuren 1 und 3 betreffen Produkte mit Mittelklebung, wie dies auch bei dem Produkt 22 gemäß Fig. 2 der Fall ist.

Die Zuschnitte 51 und 61 weisen anstelle der Seitenklappen jeweils ein Rückenteil 66 und eine untere Bodenklappe 67 auf, der auch ein Klotzbodenvorbruch 68 für den Zick-Zackfalz ebenso zugeordnet ist, wie ein Klotzbodenvorbruch 69 in der zum Verschließen dienenden Seitenlasche 70 beim Zuschnitt 51 bzw. der Doppel-Seitenlasche 71 beim Zuschnitt 61. Auch hier werden die Klotzbodenvorbrüche 68, 69 vorzugsweise in einem gesonderten Arbeitsgang eingebracht.

Bei Produkten mit Klotzböden 65 und Seitenfalten 63, 64 ist es zweckmäßig, wenn gemäß Fig. 8 jeweils die Mittellinie M zwischen dem laschenseitigen Rand 81 der oberen Bodenklappe 7 und dem bodenklappenseitigen Rand 82 der benachbarten Bodenseitenlasche 10, 11 um ein Maß Z vom Vorderteil-Längsvorbruch 38 bzw. 39 weg und hin zu dem Seitenfalten-Längsvorbruch 36 bzw. 37 versetzt ist. Ferner beginnen die beiden Einschnitte 18 und 19 nicht unmittelbar am Bodenklappen- Quervorbruch 15, sondern zum freien Rand 83 der Bodenklappe 7 hin versetzt um ein Maß Y.

Dadurch wird erreicht, daß sich die Ecken 84 (Fig. 7) des Klotzbodens 65 besonders gut schließen.

Bei einer Gestaltung gemäß Fig. 8 kippen feiner die Bodenseitenlaschen 10, 11 bei Durchführung des Zick-Zackfalzes um einen Winkel gemäß Fig. 9, wenn sich die beiden Mittellinien M neben der Bodenklappe 7 in einem Abstand von Formatbreite F und dem doppelten Versatz Z befinden.

Die Kontur der Laschen 10, 11 und die Kontur der die untere Bodenklappe 42 bildenden Bodenklappenhälften 43, 44 kann mit den in den Figuren 8 und 9 ausgezogenen oder gestrichelten Linien übereinstimmen. Sie können also eine volle Kontur aufweisen oder mit Ausnehmungen 41 bzw. 85 versehen sein.

Das Maß Z ist variabel und hängt als Funktion der Papierstärke von dieser ab.

Die Herstellung der Produkte 22, 52 , 62 erfolgt gemäß in den Figuren 10 bis 15 dargestellten und grundsätzlich in Details variablen Herstellungsverfahren. Als Ausgangsmaterial dient bahnförmiger Werkstoff 91. Die einzelnen Verfahrensschritte sind bei der Herstellung von beliebigen Produkten 92 ohne Seitenfalten gemäß Fig. 10 wie folgt:
das Herstellen von Längsvorbrüchen 12, 13 für die Seitenklappen 5, 6 sowie von Quer- und Winkelvorbrüchen 14 bis 17 in dem bahnförmigen Werkstoff 91 gemäß Verfahrensschritt A;
das Erzeugen von Seitenschnitten 93, 94 zur Herstellung der Seitenklappen 5, 6 und der Verschlußklappe 3 sowie zur teilweisen Herstellung der Bodenklappen 8, 9 und der Bodenseitenlaschen 10, 11 und Entfernen des Abfalls gemäß Verfahrensschritt B;
das Beleimen bzw. das Auftragen einer Leimspur 95 auf eine Seitenklappe 5 gemäß Verfahrensschritt C;
das Umfalzen der Seitenklappen 5, 6 gemäß Verfahrensschritt D;
das Schließen und Herstellen eines schlauchförmigen Stückes 96 am Bahnende 106 gemäß Verfahrensschritt E;
die Durchführung eines Trennschnittes zur Erzeugung eines schlauchförmigen Rohlings 97 und die Erzeugung eines Auszuges bzw. die Herstellung eines Abstandes 98 zwischen dem noch mit dem bahnförmigen Werkstoff 91 verbundenen schlauchförmigen Stück 96 und dem vereinzelten Rohling 97 gemäß Verfahrensschritt F;
die Erzeugung des weiteren Quervorbruchs 45, 46 als Klotzbodenvorbruch gemäß Verfahrensschritt G;
die Erzeugung von Klotzbodeneinschnitten 99 entsprechend den Einschnitten 18 und 19 bei den zuerst beschriebenen Produkten zur Herstellung der Bodenseitenlaschen 10, 11 und der unteren und der oberen Bodenklappen 7 bzw. 42 gemäß Verfahrensschritt H;
das Beleimen bzw. das Aufbringen von Leimspuren 100 auf die untere Bodenklappe 42 für die Verbindung mit den Bodenseitenlaschen 10, 11 gemäß Verfahrensschritt I;
das Aufziehen des Rohlings 97 im Bereich der unteren, obenliegenden Bodenklappe 42 und das als Zick-Zackfalz erfolgende, Zick-Zack-förmige Zurückversetzen der unteren Bodenklappe 42 um die als Klotzbodenvorbruch dienenden Quervorbrüche 45, 46 und das einwärts gerichtete Umlegen der Bodenseitenlaschen 10, 11 auf die untere Bodenklappen 42 gemäß Verfahrensschritt X;
das Beleimen bzw. die Anbringung von mindestens einer Leimspur 101 auf der oberen Bodenklappe 7 gemäß Verfahrensschritt K und
das Umfalten der oberen Bodenklappe 7 auf die Bodenseitenlaschen 10 und 11 sowie auf die untere Bodenklappe 42 unter Schließung des Klotzbodens 102 gemäß Verfahrensschritt L, der zum fertigen Produkt 92 führt.

Die Verfahrensschritte A bis L können abgewandelt werden, und zwar derart, daß der Verfahrensschritt H zugleich mit dem Verfahrensschritt B erfolgt, wie dies in Fig. 11 dargestellt ist.

Eine weitere Abwandlung der Verfahrensschritte A bis L führt zu folgender Reihenfolge:
A; dann B zusammen mit H; dann die Verfahrensschritte C, D, E + G, I, X, F sowie K und L gemäß Fig. 12.

Das Verfahren zum Herstellen von Produkten 92' mit Seitenfalten 63, 64 unterscheidet sich von dem Verfahren zum Herstellen von Produkten 92 ohne Seitenfalten nur geringfügig. Auch bei diesem Verfahren sind verschiedene Abwandlungen möglich, wie aus den Figuren 13 bis 15 hervorgeht.

Der erste Verfahrensschritt A' ist bei allen Varianten gleich. Er enthält die Herstellung der Innen- oder Seitenklappen-Längsvorbrüche 12, 13 und der Vorderteil-Längsvorbrüche 38, 39 und die Herstellung der Außen- oder Seitenfalten-Längsvorbrüche 36, 37 für die Seitenfalten 63, 64 gleichzeitig zusammen mit der Herstellung von Quer- und Winkelvorbrüchen 14 bis 17 für die Bodenklappen 7, 42 für die Bodenseitenlaschen 10, 11 und für die Verschlußklappe 3. Sodann erfolgen bei dem in Fig. 13 dargestellten Herstellungsverfahren die Verfahrensschritte B, C, D, E, F, G, H', X', I', Y sowie K und L.

Die Verfahrensschritte B, C, D, E, F und G sowie K und L sind identisch wie bei den zuerst beschriebenen Verfahren. Die Schritte H', X' und I' unterscheiden sich von den entsprechenden Schritten bei den zuerst beschriebenen Verfahren und der Schritt Y ist ein zusätzlicher, bei den zuerst beschriebenen Verfahren nicht vorhandener Arbeitsschritt.

Der Verfahrensschritt H' stellt einen allen Materiallagen erfassenden Randschnitt zur Erzeugung der Bodenlaschen 10, 11 dar.

Der Verfahrensschritt X' bedeutet das Aufziehen des Rohlings 97' im Bereich der unteren Bodenklappe 42 und das als Zick-Zackfalz erfolgende, Zick-Zack-förmige Zurückversetzen der unteren Bodenklappe 42 und das auswärts gerichtete Umlegen der Bodenseitenlaschen 10, 11.

Beim Verfahrensschritt I' werden die Bodenseitenlaschen 10, 11 beleimt bzw. mit Leimspuren 103 versehen und der Verfahrensschritt Y betrifft das einwärtsgerichtete Umlegen der Bodenseitenlaschen 10, 11 auf die untere Bodenklappe 42. Sodann wird wie bisher die obere Bodenklappe 7 gemäß Verfahrensschritt K beleimt und schließlich gemäß Verfahrensschritt L umgefaltet und auf die Bodenseitenlaschen 10, 11 und die untere Bodenklappe 42 gelegt. Das Produkt 92' ist somit fertiggestellt.

In den Figuren 14 und 15 sind Abwandlungen dieses Verfahrens dargestellt. Bei der Verfahrensvariante gemäß Fig. 14 sind wiederum die Verfahrensschritte B und H zu einem Schritt zusammengefaßt, so daß hier bereits die Bodenseitenlaschen 10, 11, die aus den beiden Bodenklappenhälften 43, 44 bestehende untere Bodenklappe 42 und die obere Bodenklappe 7 zusammen mit einer Verschlußklappe 3 des in Transportrichtung vorne befindlichen Teiles 104 durch einen einzigen Schnitt erzeugt werden. Sodann erfolgen die Verfahrensschritte C, D, E, F, G, X', I', Y sowie K und L.

Bei der Verfahrensvariante nach Fig. 15 sind die Schritte B und H und die Schritte E und G jeweils zu einem Verfahrensschritt zusammengefaßt. Ferner erfolgen der Trennschnitt und das Vereinzeln des Rohlings 97' gemäß Verfahrensschritt F erst nach dem Zick-Zackschritt X' und weiteren Folgeschritten I' und Y.

Die Beispiele zeigen, daß mannigfache Abwandlungen möglich sind und daß sich die verschiedenen Verfahrensschritte auch miteinander kombinieren lassen, so daß sich Stationen bei einer zur Durchführung des Verfahrens dienenden Maschine einsparen lassen. In allen Fällen handelt es sich um eine Herstellung bei kontinuierlicher Längsförderung entsprechend den Pfeilen 105 in Fig. 10, wobei ferner das den Klotzboden 102 bildende Ende 106 (Fig. 10) jeweils in Transportrichtung voran transportiert wird.

Auch das in Fig. 16 dargestellte Produkt 109 läßt erkennen, daß das erfindungsgemäße Verfahren vielfältige Abwandlungen zuläßt. So weist das Produkt 109 öffnungsseitig am Vorderteil 2 eine zweiteilige Verschlußklappe 110 mit einer Verschlußlasche 111 auf, während sich am Rückenteil 4 eine Rückenteil-Verschlußklappe 112 befindet. Schließlich sind auch noch Verschlußlaschen 113 an den Seitenteilen 114 vorgesehen. Ein derartiges Produkt 109 läßt sich mühelos mit dem erfindungsgemäßen Verfahren herstellen, wobei lediglich die Kontur des Zuschnittes angepaßt werden muß.

Bei dem in Fig. 10a dargestellten Ausführungsbeispiel sind die Verfahrensschritte B und H im Verfahrensschritt B' zusammengefaßt, wobei die vollständigen Bodenseitenlaschen 10 und 11 erzeugt werden. Ferner wird mindestens eine am Zick-Zackfalz beteiligte Faltlinie vor dem Beleimen der Seitenklappe 5 ( Verfahrensschritt C in Fig. 10 ) bzw. vor der Herstellung des Zick-Zackfalzes gemäß einem zusätzlichen Verfahrensschritt Z (Fig. 10a) in einer Richtung entgegen dem Zick-Zackfalz mindestens einmal vor und zurück vorgefaltet. Gemäß Ausführungsbeispiel geschieht dies zweckmäßigerweise an der Bahn 91. Dazu werden die beiden Bodenklappenhälften 8, 9 bzw. 43, 44 um ihre Klotzbodenvorbrüche 45, 46 zunächst auf die Seitenklappen 5, 6 gefaltet und sodann wieder zurückgeschwenkt. Dies ist in Fig. 10a beim Verfahrensschritt Z mit Hilfe kleiner Pfeile angedeutet.

Während Fig. 10a die Verfahrensschritte bei der Herstellung eines Produktes ohne Seitenfalten zeigt, betrifft Fig. 15a den zusätzlichen Verfahrensschritt Z im Falle der Herstellung eines Produktes mit Seitenfalten. Auch hier werden die Bodenklappenhälften 43, 44 lediglich auf die Seitenklappen 5, 6 gefaltet und wieder zurückgeschwenkt, um die Klotzbodenvorbrüche 45, 46 für den später erfolgenden Zick-Zackfalz (Verfahrensschritt X') geschmeidig zu machen.

Auch für alle anderen Ausführungsbeispiele gilt, daß die zusätzliche Verwendung des Verfahrensschrittes Z möglich ist.

## Patentansprüche

1. Verfahren zum kontinuierlichen Herstellen von Umschlägen, Beuteln, Versandtaschen oder dgl. aus bahnförmigem Werkstoff, insbesondere aus Papier oder dgl. mit/oder ohne Seitenfalten sowie mit Seitenklebung oder mit Mittelklebung und mit jeweils einem gefalteten und geklebten Klotzboden, wobei der bahnförmige Werkstoff zunächst vorgebrochen, zugeschnitten, beleimt, gefaltet, abgetrennt, zu einem schlauchförmigen Rohling vorgefertigt und schließlich bodenseitig geschlossen wird, dadurch gekennzeichnet,
a) daß die Bodenbildungsschritte während einer kontinuierlichen Längsförderung erfolgen und
b) daß der zur Bildung der unteren Bodenklappe (42) dienende Werkstoff bei der Bodenbildung mit einem Zick-Zackfalz entgegen der Transportrichtung zurückversetzt wird,
c) wobei sich Boden-Seitenlaschen (10, 11) im Falle eines Umschlages, eines Beutels oder einer Versandtasche mit Seitenfalten (63, 64) seitlich nach außen legen und
d) sich bei einem Umschlag, einem Beutel oder einer Versandtasche ohne Seitenfalten nach innen umlegen.

2. Verfahren nach Anspruch 1, dadurch gekennzeichnet, daß das jeweils klotzbodenseitige Ende (106) in Transportrichtung voran transportiert wird.

3. Verfahren nach Anspruch 1 und 2, dadurch gekennzeichnet, daß das Aufziehen und das Zick-Zackförmige Zurückversetzen der unteren Bodenklappe (42) bei Produkten (92, 92') mit/oder ohne Seitenfalten (63, 64) am abgetrennten Rohling (97, 97') erfolgen.

4. Verfahren nach Anspruch 1 und 2, dadurch gekennzeichnet, daß das Aufziehen und das Zick-Zackförmige Zurückversetzen der unteren Bodenklappe (42) bei Produkten (92, 92') mit/oder ohne Seitenfalten (63, 64) noch an dem bahnförmigen Werkstoff (91) vor dem Trennschnitt und vor dem Vereinzeln des Rohlings (97, 97') erfolgen.

5. Verfahren zum kontinuierlichen Herstellen von Umschlägen, Beuteln und Versandtaschen oder dgl. aus Papier oder dgl. mit/oder ohne Seitenfalten (63, 64) sowie mit Seitenklebung oder mit Mittelklebung und mit jeweils einem gefalteten und geklebten Klotzboden (102) nach einem oder mehreren der vorhergehenden Ansprüche, gekennzeichnet durch folgende Verfahrensschritte beim Herstellen von Umschlägen, Beuteln und Versandtaschen ohne Seitenfalten (63, 64)
A das Herstellen von Längsvorbrüchen (12, 13) für die Seitenklappen (5, 6) sowie von Quer- und Winkelvorbrüchen (14 bis 17) in dem bahnförmigen Werkstoff (91) für die Bodenklappe (7), für die Bodenseitenlaschen (10, 11) und für die Verschlußklappe (3);
B das Erzeugen von Seitenschnitten (93, 94) zur Herstellung von Seitenklappen (5, 6) und einer Verschlußklappe (3) sowie zur teilweisen Herstellung von Bodenklappen (7, 42) und von Bodenseitenlaschen (10, 11);
C das Beleimen einer Seitenklappe (5);
D das Umfalzen der Seitenklappen (5, 6);
E die Herstellung eines schlauchförmigen Stückes (96) am Bahnende (106);
F die Durchführung eines Trennschnittes zur Erzeugung eines schlauchförmigen Rohlings (97) und die Erzeugung eines Auszuges bzw. die Herstellung eines Abstandes (98) zwischen dem noch mit dem bahnförmigen Werkstoff (91) verbundenen schlauchförmigen Stück (96) und dem vereinzelten Rohling (97);
G die Erzeugung eines weiteren Quervorbruchs (45, 46) als Klotzbodenvorbruch;
H die Erzeugung von Klotzbodeneinschnitten (99) zur Herstellung der Bodenseitenlaschen (10, 11) und der oberen und der unteren Bodenklappen (7 bzw. 42);
I das Beleimen der unteren Bodenklappe (42) zur Befestigung der Bodenseitenlaschen (10, 11);
X das Aufziehen des Rohlings (97) im Bereich der unteren Bodenklappen (42) und das als Zick-Zackfalz erfolgende, Zick-Zack-förmige Zurückversetzen der unteren Bodenklappe (42) und das einwärts gerichtete Umlegen der Bodenseitenlaschen (10, 11);
K das Beleimen der oberen Bodenklappe (7) und
L das Umfalten der oberen Bodenklappe (7) zum Schliessen des Klotzbodens (102);
oder
die Verfahrensschritte A bis L derart, daß der Verfahrensschritt H zugleich mit dem Verfahrensschritt B erfolgt;
oder
von den Verfahrensschritten A bis L folgende Verfahrensschritte in folgender Reihenfolge:
A; dann B zusammen mit H; dann die Verfahrensschritte C, D, E mit G, I, X, F sowie K und L
oder
bei einem Verfahren zum Herstellen von Umschlägen, Beuteln und Versandtaschen mit Seitenfalten (63, 64) folgende Verfahrensschritte
A', B, C, D, E, F, G, H', X', I', Y, K und L
oder
die Verfahrensschritte A'; dann B zusammen mit H; dann C, D, E, F, G, X', I', Y, K und L
oder
die Verfahrensschritte A'; dann B zusammen mit H; dann D, dann E zusammen mit G, X', I', Y, F, K und schließlich L;
wobei ferner der Verfahrensschritt A'
die Herstellung von Innen- oder Seitenklappen-Längsvorbrüchen (12, 13) und von Vorderteil-Längsvorbrüchen (38, 39) für die Seitenklappen (5, 6) und von Außen- oder Seitenfalten-Längsvorbrüchen (36, 37) für die Seitenfalten (63, 64) gleichzeitig zusammen mit der Herstellung von Quer- und Winkelvorbrüchen (14 bis 17) für die Bodenklappen (7,42) für die Bodenseitenlaschen (10, 11) und für die Verschlußklappe (3) bedeutet;
der Verfahrensschritt H'
einen alle Materiallagen erfassenden Randschnitt bedeutet;
der Verfahrensschritt X'
das Aufziehen des Rohlings (97') im Bereich der unteren Bodenklappe (42) und das als Zick-Zackfalz erfolgende, Zick-Zack-förmige Zurückversetzen der unteren Bodenklappe (42) und das auswärts gerichtete Umlegen der Bodenseitenlaschen (10, 11) bedeutet;
der Verfahrensschritt I'
das Beleimen der Bodenseitenlaschen (10, 11) bedeutet und
der Verfahrensschritt Y
das einwärts gerichtete Umlegen der Bodenseitenlaschen (10, 11) auf die untere Bodenklappe (42) bedeutet.

6. Verfahren nach einem oder mehreren der vorhergehenden Ansprüche, dadurch gekennzeichnet, daß gemäß einem weiteren Verfahrensschritt Z mindestens eine am Zick-Zackfalz beteiligte Faltlinie/Vorbruch vor der Herstellung des Zick-Zackfalzes gemäß Verfahrensschritt X in entgegengesetzter Richtung mindestens einmal vor und zurück vorgefaltet wird.

7. Verfahren nach Anspruch 6, dadurch gekennzeichnet, daß die beiden Bodenklappenhälften (8, 9) bzw. (43, 44) um ihre Klotzbodenvorbrüche (45, 46) an den Seitenklappen (5, 6) mindestens einmal vor und zurück vorgefaltet werden.

8. Produkt, insbesondere Umschlag, Beutel, Versandtasche oder dergleichen aus Papier oder dergleichen mit Klotzboden und mit Seiten- oder Mittelklebung sowie mit oder ohne Seitenfalten, der ein Vorderteil (2) mit einer Verschlußklappe (3) und zwei ein Rückenteil (4) bildende Seitenklappen (5, 6) sowie Bodenklappen (7, 42) und Bodenseitenlaschen (10, 11) umfaßt, dadurch gekennzeichnet
a) daß sich die Bodenseitenlaschen (10, 11) bei einem Produkt ohne Seitenfalten unsymmetrisch zu ihrem freien Ende (20) hin verjüngen und/oder
b) daß sich im Falle eines Produktes mit Seitenfalten (63, 64) die Bodenseitenlaschen (10, 11) und die die untere Bodenklappe (42) bildenden, zu verschiedenen Seitenklappen (5, 6) gehörenden Bodenklappenhälften (43, 44) zu ihren freien Enden hin unsymmetrisch verjüngen,
c) wobei ferner der zur Bildung der unteren Bodenklappe (42) dienende Werkstoff bei der Bodenbildung mit einem Zick-Zackfalz entgegen der Transportrichtung zum Vorderteil (2) hin zurückversetzt ist.

9. Produkt, insbesondere Umschlag, Beutel, Versandtasche oder dergleichen aus Papier oder dergleichen mit Klotzboden und mit Seiten- oder Mittelklebung sowie mit oder ohne Seitenfalten, der ein Vorderteil (2) mit einer Verschlußklappe (3) und zwei ein Rückenteil (4) bildende Seitenklappen (5, 6) sowie Bodenklappen (7, 42) und Bodenseitenlaschen (10, 11) umfaßt, dadurch gekennzeichnet, daß die Bodenseitenlaschen (10, 11) beim fertigen Produkt zwischen einer zick-zack-förmig entgegen der Transportrichtung zum Vorderteil (2) hin bewegten Bodenklappe (42) und der zum Verschließen dienenden Bodenklappe (7) angeordnet sind.

10. Produkt nach einem oder mehreren der Ansprüche 8 und 9, dadurch gekennzeichnet, daß das Rückenteil (4, 66) mindestens einen, zum zick-zack-förmigen Zurückversetzen der Bodenklappe (42) dienenden Quervorbruch (45, 46) bzw. Klotzbodenvorbruch (68) aufweist.

11. Produkt nach einem oder mehreren der vorhergehenden Produktansprüche, dadurch gekennzeichnet, daß die Bodenseitenlasche (10, 11) eine der benachbarten Bodenklappenhälfte (43, 44) zugewandte Ausnehmung (85) bzw. Abschrägung bzw. Kürzung aufweist und daß die Bodenklappenhälfte (43, 44) eine der Bodenseitenlasche (10, 11) zugewandte Ausnehmung (41) bzw. Abschrägung bzw. Kürzung aufweist.

12. Produkt nach einem oder mehreren der vorhergehenden Produktansprüche, dadurch gekennzeichnet, daß jeweils die Mittellinie M zwischen dem laschenseitigen Rand (81) der oberen Bodenklappe (7) und dem bodenklappenseitigen Rand (82) der benachbarten Bodenseitenlasche (10, 11) um ein Maß Z vom Vorderteil-Längsbruch (38, 39) weg hin zu dem Seitenfalten-Längsvorbruch (36, 37) versetzt ist und daß die Einschnitte (18, 19) für die Bodenseitenlaschen (10, 11) in einem Abstand Y vom Bodenklappen-Quervorbruch (15) versetzt zum freien Rand (83) der Bodenklappe (7) hin beginnen.

13. Produkt nach einem oder mehreren der vorhergehenden Produktansprüche, dadurch gekennzeichnet, daß die Bodenseitenlaschen (10, 11) in Richtung der Längsvorbrüche kürzer sind als die Bodenklappen (7, 42).

14. Produkt nach einem oder mehreren der vorhergehenden Produktansprüche, dadurch gekennzeichnet, daß eine zweiteilige Verschlußklappe (110) mit einer Verschlußlasche (111) öffnungsseitig am Vorderteil (2) angeordnet ist, daß sich eine Rückenteil-Verschlußklappe (112) am Rückenteil (4) befindet und daß Verschlußlaschen (113) öffnungsseitig an den Seitenteilen (114) angeordnet sind.

## Claims

1. A process for the continuous production of packages, bags, despatch bags or the like from material in web form, in particular paper or the like, with/or without side folds and with side glueing or with central glueing and each with a folded and glued block bottom, wherein the material in web form is firstly pre-creased, cut to size, coated with glue, folded, cut off, prefabricated to provide a tubular blank and finally closed at the bottom end, characterised in that
a) the bottom-forming steps are effected during a continuous longitudinal conveying movement, and
b) the material serving to form the lower bottom flap (42), in the bottom-forming operation, is moved back in opposition to the transport direction with a zig-zag fold,
c) wherein bottom side tabs (10, 11) in the case of a package, a bag or a despatch bag with side folds (63, 64), are laid laterally outwardly, and
d) in the case of a package, a bag or a despatch bag without side folds, they are laid over inwardly.

2. A process according to claim 1 characterised in that the respective block bottom end (106) is transported leading in the transport direction.

3. A process according to claim 1 and claim 2 characterised in that in the case of products (92, 92') with/or without side folds (63, 64) the raising operation and the operation of moving the lower bottom flap (42) back in a zig-zag shape are effected on the cut-off blank (97, 97').

4. A process according to claim 1 and claim 2 characterised in that in the case of products (92, 92') with/or without side folds (63, 64) the raising operation and the operation of moving the lower bottom flap (42) back in a zig-zag shape are still effected on the material (91) in web form prior to the severing cut and before the blank (97, 97') is separated off.

5. A process for the continuous production of packages, bags and despatch bags or the like from paper or the like with/or without side folds (63, 64) and with side glueing or with central glueing and each with a folded and glued block bottom (102), according to one or more of the preceding claims, characterised by the following process steps in the production of packages, bags and despatch bags without side folds (63, 64):
A producing longitudinal pre-creases (12, 13) for the side flaps (5, 6) and transverse and angular pre-creases (14 to 17) in the material (91) in web form for the bottom flap (7), for the bottom side tabs (10, 11) and for the closure flap (3);
B making side cuts (93, 94) for producing side flaps (5, 6) and a closure flap (3) and for partially producing bottom flaps (7, 42) and bottom side tabs (10, 11);
C applying glue to a side flap (5);
D folding over the side flaps (5, 6);
E producing a tubular portion (96) at the web end (106);
F effecting a severing cut for producing a tubular blank (97) and producing an extension or producing a spacing (98) between the tubular portion (96) which is still connected to the material (91) in web form, and the separated blank (97);
G producing a further transverse pre-crease (45, 46) as the block bottom pre-crease;
H making block bottom incisions (99) for producing the bottom side tabs (10, 11) and the upper and the lower bottom flaps (7 and 42 respectively);
I applying glue to the lower bottom flap (42) for fixing the bottom side tabs (10, 11);
X raising the blank (97) in the region of the lower bottom flap (42) and moving back the lower bottom flap (42) in a zig-zag shape, in the form of a zig-zag fold, and inwardly directed folding-over the bottom side tabs (10, 11);
K applying glue to the upper bottom flap (7), and
L folding over the upper bottom flap (7) for closing the block bottom (102);
or
process steps A to L such that the process step H is effected at the same time as process step B;
or
of process steps A to L, the following process steps in the following sequence:
A; then B together with H; then process steps C, D, E with G, I, X, F and K and L;
or
in a process for producing packages, bags and despatch bags with side folds (63, 64), the following process steps:
A', B, C, D, E, F, G, H', X', I', Y, K and L;
or
the process steps A'; then B together with H; then C, D, E, F, G, X', I', Y, K and L;
or
the process steps A'; then B together with H; then D, then E together with G, X', I', Y, F, K and finally L;
wherein moreover the process step A'
means the production of inner or side flap longitudinal pre-creases (12, 13) and front portion longitudinal pre-creases (38, 39) for the side flaps (5, 6) and outer or side fold longitudinal pre-creases (36, 37) for the side folds (63, 64) simultaneously together with the production of transverse and angular pre-creases (14 to 17) for the bottom flaps (7, 42), for the bottom side tabs (10, 11) and for the closure flap (3);
the process step H'
means an edge cut involving all layers of material;
the process step X'
means raising the blank (97') in the region of the lower bottom flap (42) and moving the lower bottom flap (42) back in a zig-zag shape, in the form of a zig-zag fold, and outwardly directedly folding over the bottom side tabs (10, 11);
the process step I'
means the operation of applying glue to the bottom side tabs (10, 11), and
the process step Y
means the inwardly directed folding over of the bottom side tabs (10, 11) on to the lower bottom flap (42).

6. A process according to one or more of the preceding claims characterised in that in accordance with a further process step Z at least one fold line/pre-crease which is involved in the zig-zag fold is pre-folded at least once forwardly and back, in the opposite direction, prior to production of the zig-zag fold in accordance with process step X.

7. A process according to claim 6 characterised in that the two bottom flap halves (8, 9) and (43, 44) respectively are pre-folded at least once forwardly and back about their block bottom pre-creases (45, 46) at the side flaps (5, 6).

8. A product, in particular a package, bag, despatch bag or the like of paper or the like with a block bottom and with side or central glueing and with/or without side folds, which includes a front portion (2) with a closure flap (3) and two side flaps (5, 6) forming a back portion (4), as well as bottom flaps (7, 42) and bottom side tabs (10, 11), characterised in that
a) in the case of a product without side folds the bottom side tabs (10, 11) taper asymmetrically towards their free end (20) and/or
b) in the case of a product with side folds (63, 64) the bottom side tabs (10, 11) and the bottom flap halves (43, 44) which form the lower bottom flap (42) and which belong to different side flaps (5, 6) taper asymmetrically towards their free ends,
c) wherein moreover the material serving to form the lower bottom flap (42), in the bottom-forming operation, is moved back in opposition to the transport direction towards the front portion (2) with a zig-zag fold.

9. A product, in particular a package, bag, despatch bag or the like of paper or the like with a block bottom and with side or central glueing and with/or without side folds, which includes a front portion (2) with a closure flap (3) and two side flaps (5, 6) forming a back portion (4), as well as bottom flaps (7, 42) and bottom side tabs (10, 11), characterised in that in the finished product the bottom side tabs (10, 11) are arranged between a bottom flap (42) which is movable in a zig-zag shape in opposition to the transport direction towards the front portion (2) and the bottom flap (7) which serves for closure purposes.

10. A product according to one or are of claims 8 and 9 characterised in that the back portion (4, 66) has at least one transverse pre-crease (45, 46) serving for moving the bottom flap (42) back in a zig-zag shape, or block bottom pre-crease (68).

11. A product according to one or more of the preceding product claims characterised in that the bottom side tab (10, 11) has a reduction in length or bevel or recess (85) facing towards the adjacent bottom flap half (43, 44) and that the bottom flap half (43, 44) has a reduction in length or bevel or recess (41) facing towards the bottom side tab (10, 11).

12. A product according to one or more of the preceding product claims characterised in that the respective centre line M between the edge (81), at the tab side, of the upper bottom flap (7) and the edge (82), at the bottom flap side, of the adjacent bottom side tab (10, 11) is displaced by a dimension Z away from the front portion longitudinal crease (38, 39) towards the side fold longitudinal pre-crease (36, 37) and that the incisions (18, 19) for the bottom side tabs (10, 11) begin displaced at a spacing Y from the bottom flap transverse pre-crease (15) towards the free edge (83) of the bottom flap (7).

13. A product according to one or more of the preceding product claims characterised in that the bottom side tabs (10, 11) are shorter in the direction of the longitduinal pre-creases than the bottom flaps (7, 42).

14. A product according to one or more of the preceding product claims characterised in that a two-part closure flap (110) with a closure tab (111) is arranged at the opening end on the front portion (2), that a back portion closure flap (112) is disposed on the back portion (4), and that closure tabs (113) are arranged at the opening end at the side portions (114).

## Revendications

1. Procédé pour la fabrication en continu d'enveloppes, de sachets, de pochettes d'expédition ou similaires en matière en bande, en particulier en papier ou similaire avec/ou sans pli latéral ainsi qu'avec un collage latéral ou un collage médian et avec un fond en bloc plié et collé, la matière en bande étant tout d'abord prédécoupée, découpée, encollée, pliée, séparée, préfabriquée en une ébauche tubulaire et, pour finir, fermée côté fond, caractérisé en ce que
a) les opérations de formation du fond se déroulent pendant un transport longitudinal en continu et
b) la matière, servant à la formation du rabat de fond inférieur (42), est repliée, pendant la formation du fond avec un pli en zigzag, dans le sens contraire au sens de transport,
c) des languettes latérales de fond (10, 11) sont pliées vers l'extérieur latéralement dans le cas d'une enveloppe, d'un sachet ou d'une pochette d'expédition avec des plis latéraux (63, 64) et
d) s'appliquent vers l'intérieur dans le cas d'une enveloppe, d'un sachet ou d'une pochette d'expédition sans pli latéral.

2. Procédé selon la revendication 1, caractérisé en ce que l'extrémité (106), côté fond en bloc, est transportée vers l'avant dans le sens de transport.

3. Procédé selon la revendication 1 et 2, caractérisé en ce que le soulèvement et le repli en zigzag du rabat de fond inférieur (42) s'effectuent, pour des produits (92, 92') avec ou sans plis latéraux (63, 64) au niveau de l'ébauche détachée (97, 97').

4. Procédé selon la revendication 1 et 2, caractérisé en ce que le soulèvement et le repli en zigzag du rabat de fond inférieur (42) s'effectuent, pour des produits (92, 92') avec ou sans plis latéraux (63, 64), au niveau de la matière en bande (91) avant la coupe de séparation et avant le détachement de l'ébauche (97, 97').

5. Procédé pour la fabrication en continu d'enveloppes, de sachets, de pochettes d'expédition ou similaires en papier ou similaires avec/ou sans plis latéraux (63, 64) ainsi qu'avec un collage latéral ou un collage médian et avec un fond en bloc (102) plié et collé selon l'une ou plusieurs des revendications précédentes, caractérisé par les étapes de procédé suivantes lors de la réalisation d'enveloppes, de sachets et de pochettes d'expédition sans plis latéraux (63, 64).
A la réalisation de prédécoupes longitudinales (12, 13) pour les rabats latéraux (5, 6) ainsi que de prédécoupes transversales et triangulaires (14 à 17) dans la matière en bande (91) pour le rabat de fond (7), pour les languettes latérales de fond (10, 11) et pour le rabat de fermeture (3) ;
B la production de coupes latérales (93, 95) pour la réalisation de rabats latéraux (5, 6) et d'un rabat de fermeture (3) ainsi que la réalisation partielle de rabats de fond (7, 42) et de languettes latérales de fond (10, 11) ;
C l'encollement d'un rabat latéral (5) ;
D le pliage des rabats latéraux (5, 6) ;
E la fabrication d'une pièce tubulaire (96) à l'extrémité (106) du ruban ;
F l'exécution d'une coupe de séparation pour la réalisation d'une ébauche tubulaire (97) et la réalisation d'un extrait respectivement la réalisation d'une distance (98) entre la pièce tubulaire (96) encore reliée à la matière en bande (91) et l'ébauche détachée (97) ;
G la réalisation d'une autre prédécoupe transversale (45, 46) en tant que prédécoupe de fond en bloc ;
H la réalisation d'encoches de fond en bloc (99) pour la fabrication de languettes latérales de fond (10, 11) et des rabats de fond supérieur et inférieur (7 respectivement 42) ;
I l'encollement du rabat de fond inférieur (42) pour la fixation des languettes latérales de fond (10, 11) ;
X le soulèvement de l'ébauche (97) dans la zone des rabats de fond inférieur (42) et le repli en zigzag du rabat inférieur de fond (42) et l'application vers l'intérieur des languettes latérales de fond (10, 11) ;
K l'encollement du rabat supérieur de fond (7) et
L le repli du rabat supérieur de fond (7) pour fermer le fond en bloc (102)
ou
les étapes de procédé A à L de sorte que l'étape de procédé H se déroule en même temps que l'étape de procédé B
ou
des étapes de procédé A à L, les étapes de procédé suivantes dans l'ordre suivant
A ; ensuite B ensemble avec H ; ensuite les étapes de procédé C, D, E avec G, I, X, F ainsi que K et L
ou
dans un procédé pour la fabrication d'enveloppes, de sachets et d'enveloppes d'expédition avec des plis latéraux (63, 64) les étapes de procédé suivantes
A', B, C, D, E, F, G, H', X', I', Y, K et L
ou
les étapes de procédé A' ; ensuite B ensemble avec H ;
ensuite C, D, E, F, G, X', I', Y, K et L
ou
les étapes de procédé A' ; ensuite B ensemble avec H ; ensuite D, ensuite E ensemble avec G, X', I', Y, F, K et pour finir L ;
l'étape de procédé A' signifiant en outre
la fabrication de prédécoupes longitudinales de rabats internes ou latéraux (12, 13) et de prédécoupes longitudinales de partie avant (38, 39) pour les rabats latéraux (5, 6) et de prédécoupes longitudinales de rabats internes ou externes (36, 37) pour les rabats latéraux (63, 64) en même temps que la réalisation de prédécoupes transversales et angulaires (14 à 17) pour les rabats de fond (7, 42), pour les languettes latérales de fond (10, 11) et pour le rabat de fermeture (3) ;
l'étape de procédé H'
signifie une coupe de bordure saisissant toutes les couches de matière ;
l'étape de procédé X' signifie
le soulèvement de l'ébauche (97') dans la zone du rabat de fond inférieur (42) et le repli en zigzag du rabat de fond inférieur (42) et l'application dirigée vers l'extérieur des languettes latérales de fond (10, 11) ;
l'étape de procédé I'
signifie l'encollement des languettes latérales de fond (10, 11) et
l'étape de procédé Y
l'application vers l'intérieur des languettes latérales de fond (10, 11) sur le rabat inférieur de fond (42).

6. Procédé selon l'une ou plusieurs des revendications précédentes, caractérisé en ce que, d'après une autre étape de procédé Z, au moins une ligne de pliage/prédécoupe participant au pliage en zigzag, est prépliée au moins une fois vers l'avant et vers l'arrière avant la fabrication du pli en zigzag selon l'étape de procédé X dans le sens opposé.

7. Procédé selon la revendication 6, caractérisé en ce que les deux moitiés de rabat de fond (8, 9) respectivement (43, 44) sont prépliées au moins une fois vers l'avant et vers l'arrière autour de leurs prédécoupes de fond en bloc (45, 46) contre les rabats latéraux (5, 6).

8. Produit, en particulier enveloppe, sachet, pochette d'expédition ou similaires en papier ou similaires comprenant un fond en bloc et un collage médian ou latéral ainsi qu'avec ou sans plis latéraux, produit qui présente une partie avant (2) avec un rabat de fermeture (3) et deux rabats latéraux (5, 6) formant une partie arrière (4) ainsi que des rabats de fond (7, 42) et deux languettes latérales de fond (10, 11), caractérisé en ce que
a) les languettes latérales de fond (10, 11) se rétrécissent, dans le cas d'un produit sans pli latéral, de manière asymétrique vers leur extrémité libre (20) et/ou
b) dans le cas d'un produit avec des plis latéraux (63, 64), les languettes latérales de fond (10, 11) et les moitiés de rabat de fond (43, 44) faisant partie des différents rabats latéraux (5, 6) et formant le rabat inférieur de fond (42) se rétrécissent de manière asymétrique vers leurs extrémités libres (20),
c) en outre, la matière, qui sert à la formation du rabat inférieur de fond (42), étant repliée, à la formation du fond, en zigzag dans le sens contraire du transport en direction de la partie avant (2).

9. Produit, en particulier enveloppe, sachet, pochette d'expédition ou similaires en papier ou similaires comprenant un fond en bloc et un collage médian ou latéral ainsi qu'avec ou sans pli latéral, produit qui présente une partie avant (2) avec un rabat de fermeture (3) et deux rabats latéraux (5, 6) formant une partie arrière (4) ainsi que des rabats de fond (7, 42) et deux languettes latérales de fond (10, 11), caractérisé en ce que sur le produit fini, les languettes latérales de fond (10, 11) sont disposées entre un rabat de fond (42) mobile en zigzag à l'encontre du sens de transport en direction de la partie avant (2) et le rabat de fond (7) servant à la fermeture.

10. Produit selon l'une ou plusieurs des revendications 8 et 9, caractérisé en ce que la partie arrière (4, 66) présente au moins une prédécoupe transversale (45, 46) servant au repli en zigzag du rabat de fond (42), respectivement une prédécoupe de fond en bloc (68).

11. Produit selon l'une ou plusieurs des revendications précédente, caractérisé en ce que les languettes latérales de fond (10, 11) présentent un évidement (85) tourné vers la moitié voisine de rabat de fond (43, 44), respectivement un chanfrein, respectivement un raccourcissement et en ce que la moitié de rabat de fond (43, 44) présente un évidement (41) tourné vers la languette latérale de fond (10, 11), respectivement la moitié voisine de rabat de fond voisin (43, 44), respectivement un chanfrein, respectivement un raccourcissement.

12. Produit selon l'une ou plusieurs des revendications précédentes, caractérisé en ce que la ligne médiane M entre le bord (81), côté languette, du rabat de fond supérieur (7) et le bord (82), côté rabat de fond, de la languette latérale voisine de fond (10, 11) est décalée d'une mesure Z en s'éloignant de la rupture longitudinale (38, 39) de la partie avant et se rapproche de la prédécoupe longitudinale de plis latéraux (36, 37) et en ce que les encoches (18, 19), pour les languettes latérales de fond (10, 11), sont décalées à une distance Y et partent de la prédécoupe transversale de rabat de fond (15) en direction du bord libre (83) du rabat de fond (7).

13. Produit selon l'une ou plusieurs des revendications précédentes, caractérisé en ce que les languettes latérales de fond (10, 11) sont plus courtes que les rabats de fond (7, 42) dans le sens des prédécoupes longitudinales.

14. Produit selon l'une ou plusieurs des revendications précédentes, caractérisé en ce qu'un rabat de fermeture en deux parties (110), comprenant une languette de fermeture (111) est disposé, côté ouverture sur la partie avant (2), en ce qu'un rabat de fermeture de partie arrière (112) se trouve sur la partie arrière (4) et en ce que des languettes de fermeture (113) sont disposées, côté ouverture, sur les parties latérales (114).
